# EUROPÄISCHE PATENTSCHRIFT

(11) **EP 0 678 641 B1**
(45) Veröffentlichungstag und Bekanntmachung des Hinweises auf die Patenterteilung: **25.08.1999**
(21) Anmeldenummer: 95105598.7
(22) Anmeldetag: 13.04.1995
(51) Int. Cl.: E05D 13/00, E06B 9/84

(54) **Tor mit einem bewegbaren torblatt und einer Fangklinkeneinrichtung**
Door with a movable doorpanel and a safety catch
Porte avec un panneau mobile et un dispositif antichute

(30) Priorität: 18.04.1994 DE 4413465; 29.12.1994 DE 4447139
(43) Veröffentlichungstag der Anmeldung: 25.10.1995
(73) Patentinhaber: Hörmann KG Brockhagen, 33803 Steinhagen (DE)
(72) Erfinder: Hörmann, Thomas J. Dipl.-Ing., D-66606 St. Wendel (DE)
(74) Vertreter: Flügel, Otto, Dipl.-Ing.

(56) Entgegenhaltungen:
- EP-A- 0 172 351
- DE-A- 3 710 237
- FR-A- 2 123 953

## Beschreibung

Tor mit einem etwa vertikal bzw. über Kopf bewegbaren Torblatt, insbesondere Deckengliedertor, Rolltor, Hubtor oder dgl., mit einer vertikal verlaufende Zargenholme aufweisenden Zarge, die im Innenrandbereich der mit dem Torblatt zu verschließenden Toröffnung festgelegt ist, mit einer Führungsschieneneinrichtung, in die an dem Torblatt an dessen Innenseite abragend angeordnete Rollen in Schienenlängsrichtung versetzbar eingreifen, und mit einer an wenigstens einer Seite des Torblattes an diesem festgelegten Fangklinkeneinrichtung, deren Fangklinke etwa in einer senkrecht zur Ebene des Torblattes verlaufenden Bewegungsebene ausfahrbar ist, wenn das Torblatt haltende Seile oder dgl. durch Ausfall der Haltefunktion schlaff werden, wodurch die Fangklinke in eine der Eingriffsausbildungen eingreift, die in dem eine Fangschiene bildenden, der jeweiligen Fangklinkeneinrichtung zugewandten Bereich des an dem Innenrandbereich der Toröffnung festzulegenden Zargenholms über zumindest einen größeren Teil der Längserstreckung aufeinanderfolgend ausgeformt sind; dabei kann an dem Zargenholm die zugeordnete Führungsschieneneinrichtung festgelegt sein.

Ein Tor dieser Art, an dessen Torblatt beidseitig eine Fangklinkeneinrichtung mit jeweils einer etwa senkrecht zur Torblattebene verlaufenden Bewegungsebene für die Fangklinke ausgerüstet ist, läßt sich dem Ausführungsbeispiel der europäischen Patentschrift 0172351, welche die Merkmale der Oberbegriffe der unabhängigen Ansprüche 1 und 7 offenbart, entnehmen. Die Fangklinke arbeitet dort mit einer Fangschiene zusammen, die im Vergleich zu weiterem Stand der Technik verhältnismäßig nahe an der Berandung der zu verschließenden Toröffnung angeordnet ist. Diese mit Öffnungen für den Eingriff der Fangklinke versehene Fangschiene ist an einer mehrteiligen Zargenausbildung festgelegt, an der auch der etwa vertikale Bereich der Führungsschienen für die von der Innenwandung des Torblattes abragend angeordneten Rollen der Torblattführung gehalten sind. Die Halterung der Fangschiene ist dabei in nur einem ihrer Randbereiche derart getroffen, daß dieser mit einem von der Innenwandungsberandung der mit dem Torblatt zu verschließenden Toröffnung abragenden Schenkel der Zargeneinrichtung festgelegt ist, wodurch ein verhältnismäßig großer Hebelarm für die im Fangfalle in die Berandungswandung der Torblattöffnung einzuleitenden schlagartigen Fang kräfte gegeben ist.

Es ist weiterhin bekannt - DE 37 10 237 A1 - die in einer Ebene parallel zur Torblattebene bewegbare Fangklinke einer seitlich des Torblattes angeordneten Fangklinkeneinrichtung für den Fangfall in Öffnungen eingreifen zu lassen, die in einem von der Innenwandungsberandung der zu verschließenden Toröffnung abragenden Schenkel einer winkelförmigen Zarge ausgebildet ist, deren anderer Schenkel an der Innenwandberandung der mit dem Torblatt zu verschließenden Toröffnung festgelegt ist. Der von diesem Innenwandungsbereich abragende Schenkel mit den Öffnungen für die Fangklinke dient zugleich der Halterung des vertikalen Bereichs einer Führungsschieneneinrichtung. Auch hier tritt ein verhältnismäßig großer Hebelarm für die im Fangfalle auftretenden Kräfte auf, die über die Zarge in die Toröffnungsberandung eingebracht und von diesen aufgenommen werden müssen. Darüberhinaus ist in Fällen einer Klinkenbewegung etwa parallel zur Torblattebene die Gefahr der Verkantung des Torblattes im Fangfalle verhältnismäßig groß, wobei zu berücksichtigen ist, daß nur eines der beidseitig des Torblattes angebrachten Seile oder dgl. im Störungsfalle schlaff wird. Eine solche Verkantung verhindert die Bewegung des Torblattes durch einen dessen Unterkante untergreifenden Gabelstapler oder dgl., um das defekte Tor aus seiner mehr oder weniger Schließlage zu befreien und damit die Toröffnung freizugeben.

Schließlich ist es bekannt - FR-A-2 123 953 - als vertikal verlaufende Zargenholme Vierkanthohlprofile zu verwenden, die mit ihrer einen Seite an dem Innenwandrandbereich der Torblattöffnung anliegen und in der dieser Seite parallel verlaufenden gegenüberliegenden Seite Eingriffsöffnungen für einen Fangkipphebel aufweisen, der in der Führungsschieneneinrichtung angeordnet ist und mit seiner Fangklinkennase im Fangfalle Öffnungen in dem der Innenwand zugewandten Kantenbereich durchgreift, die mit den Eingriffsöffnungen des Zargenhohlprofils korrespondierend ausgebildet sind, wobei dieser Kantenbereich unmittelbar an die die Eingriffsöffnungen aufweisende Seite des Zargenprofils angrenzt. Damit ist zwischen der Befestigungszone des Zargenprofils am Innenwandrandbereich der Toröffnung und den Eingriffsöffnungen ein verhältnismäßig großer Abstand gehalten, der hinsichtlich der Einleitung von Fangkräften als Hebelarm wirksam ist.

Der Erfindung liegt die Aufgabe zugrunde, ein Tor der eingangs genannten Art mit einer Fangklinkeneinrichtung zu schaffen, deren durch diese im Fangfalle übertragenen Kräfte in besonders günstiger Weise in die Öffnungswandung ableitbar sind, und zwar unter konstruktiv geringem Aufwand und unter Vermeidung von Verkantungsgefahren durch die Fangklinkeneinrichtung.

Ausgehend von einem Tor mit den eingangs genannten Merkmalen wird diese Aufgabe in einer ersten Ausführung durch die Merkmale des Anspruchs 1 gelöst.

Erfindungsgemäß werden die Eingriffsausbildungen für die in ihre Fangstellung vorbewegte Fangklinke der Fangklinkeneinrichtung unmittelbar an der Zarge an deren an dem Mauerwerk der Toröffnung anliegenden Bereich eingeleitet, und zwar in Gestalt von Ausdrückungen, die der Fangklinke zugewandt sind und eine Berandung für die Aufnahme der ausgefahrenen Fangklinke aufweisen. Damit wird zum einen sichergestellt, daß die über die Fangklinke ausgeübten Fangkräfte unmittelbar in die Zarge eingeleitet werden, und zwar in einem Bereich, der selbst an dem die Toröffnung umgebenden Mauerwerk festgelegt ist und die Fang kräfte über die Berandung der jeweilig betroffenen Ausdrückung in einem sehr geringfügigen Hebelarm von der Festlegung zum Mauerwerk aufnimmt. Dabei wird die Vorstellung verlassen, die Fangklinke müsse in eine Öffnung einer Fangschiene dergestalt eingreifen, daß sie diese Öffnung im Fangfalle durchdringt. Die erfindungsgemäß vorgesehenen Ausdrückungen aus dem Zargenmaterial in Richtung auf die Fangklinke haben vielmehr den besonderen Vorteil, daß der die Ausdrückungen aufweisende, an der Innenwandungsberandung des die Toröffnung umgebenden Mauerwerkes anzubringende Zargenteil glattflächig anliegen kann und keiner in Richtung auf das Mauerwerk vorzusehenden Ausnehmungen für die Aufnahme der Fangklinke bedarf, was sich insbesondere bei Installation des Tores am Einsatzort vorteilhaft auswirkt.

In bevorzugter Ausführung weist der Zargenholm zwei etwa rechtwinklig zueinander verlaufende Schenkel auf, deren einer die Fangschiene bildet, an deren anderen, von der Innenwandungsberandung der Toröffnung abragenden Schenkel die Führungsschieneneinrichtung befestigt ist. Desweiteren kann an dem die Fangschiene bildenden, an der Innenwandungsberandung der Toröffnung befestigten Zargenholmteil - insbesondere Schenkel der winkelförmigen Zarge - an dem dem Torblatt zugewandten Kantenbereich eine Abbiegung mit einer Aufnahmenut für eine an dem zugewandten Seitenbereich des Torblattes angreifende Dichtung vorgesehen sein.

Die für den Angriff der Fangklinke vorgesehenen Ausdrückungen aus dem an der Mauer anliegenden Zargenbereich bzw. aus dessen an sich flächigem Zargenmaterial wird eine etwa senkrecht zur Zargenholmlängsrichtung geführte Durchtrennung des Zargenwerkstoffes und eine Zargenholmlängsrichtung nach unten gesehen taschenförmige Ausbuchtung in Richtung abgewandt von der Innenwandungsberandung der Toröffnung, an der der Zargenholm zu befestigen ist, ausgebildet. Grundsätzlich wäre es möglich, Ausdrückungen der erfindungsgemäßen Art als buckelförmige Vorsprünge auszugestalten, doch setzt dies ein entsprechend tiefziehfähiges Zargenmaterial voraus und verlangt darüberhinaus eine Anschlagkantenausbildung für die Fangklinke, die deren Abgleiten verhindert. In bevorzugter Ausführung ist daher die im Rahmen der Ausdrückungen vorgesehene Durchtrennung des Zargenwerkstoffes und damit eine klare Kantenbildung vorgesehen. Die sich unterhalb der Trennkante bzw. Anschlagkante der Ausdrückung befindende taschenförmige Ausbuchtung erlaubt es, die Fangklinke hinsichtlich ihrer Anschlagfläche in der Fangstellung zum Zargenholm und nach unten gesehen schräg abfallend verlaufen zu lassen, so daß die in der Fangstellung befindliche Fangklinke insoweit in die Ausbuchtung eingreift und damit eine Verklammerung des Torblattes an der Zarge bewirkt.

Die Ausbuchtung und insbesondere deren nach oben gerichtete Berandung als Anschlag für die Fangklinke kann unterschiedlich ausgeformt sein, bspw. hinsichtlich des Anschlagkantenverlaufes in Form eines Kreisabschnittes, vorzugsweise aber in Richtung eines Trapezes, so daß eine gewisse Beweglichkeit des Torblattes in seiner Ebene und senkrecht zur Bewegungsrichtung möglich ist, ohne die Fangsituation zu beeinträchtigen. Dabei können die Übergänge zwischen der kürzeren der beiden parallelen Trapezseiten und den Trapezschenkeln abgerundet ausgebildet sein.

Um über den Anschlag an der oberen Berandung der jeweils im Fangfalle betroffenen Ausdrückung über die Fangklinke eingeleitete Fangkräfte gut in die Zarge ableiten zu können, ist die Ausbuchtung derart gestaltet, daß sie vorzugsweise mit den nicht ausgebuchteten benachbarten Zargenverlauf in Torblattebene und senkrecht zur Längsrichtung des vertikalen Zargenverlaufs in Mittelebene der Ausbuchtungen gesehen eine etwa dreieckige Fläche einschließt.

Ausgehend von einem Tor der eingangs genannten Art, wird die Aufgabe in einer zweiten Alternativ durch die Merkmale des Anspruchs 7 gelöst.

Demzufolge weist der Zargenholm zumindest einen Schenkel auf, der in seinem Mittelbereich U-förmig ausgebildet ist, wobei die beiden Schenkel dieser U-förmigen Auswölbung im wesentlichen parallel zur Flächennormalen des Torblattes verlaufen, so daß der die beiden Schenkel verbindende Stege, welcher die Öffnungen für den Eingriff der Fangklinke aufweist im wesentlichen parallel zur Oberfläche des Torblattes angeordnet ist. Ein derartiger Zargenholm ist in besonders günstiger Weise mit konstruktiv geringem Aufwand herstellbar, wobei insbesondere Verkantungsgefahren durch die Fangklinkeneinrichtungen vermieden werden. Die Herstellung des Zargenholms kann nämlich beispielsweise mit einem entsprechenden Werkzeug in einem Bearbeitungsschritt erfolgen, wobei der Zargenholm gleichzeitig in die entsprechende Form gepreßt und die Öffnungen ausgestanzt werden.

Nach einem weiteren Merkmal dieser alternativen Ausgestaltung ist vorgesehen, daß die Öffnungen rechteckig ausgebildet sind. Die rechteckige Ausbildung der Öffnungen hat insbesondere den Vorteil, daß bei maximaler Öffnung des Profils eine möglichst weitgehende Stabilität des Zargenholms erzielt wird.

Ferner ist vorgesehen, daß die Öffnungen in gleichmäßigem Abstand zueinander im Profil des Zargenholms angeordnet sind. Hierdurch wird der Vorteil erzielt, daß ein Abfangen des Tores im Störungsfalle in einer Vielzahl von Positionen erfolgt, so daß die Restbewegung des Torblattes im Störungsfalle möglichst gering ist, um beispielsweise Verletzungen von darunter stehenden Personen zu vermeiden. Darüberhinaus müßen die Fangklinkeneinrichtungen durch die relativ geringe Bewegung des Torblattes im Störungsfalle nur eine geringe kinetische Energie aufnehmen.

In bevorzugter Ausführung weist der Zargenholm zwei etwa rechtwinklig zueinander verlaufende Schenkel auf, deren einer die Fangschlene bildet und an deren anderem, von der Innenwandungsberandung der Toröffnung abragenden Schenkel die Führungsschieneneinrichtung befestigt ist. Des weiteren kann an dem die Fangschiene bildenden, an der Innenwandungsberandung der Toröffnung befestigten Zargenholmteil - insbesondere Schenkel der winkelförmigen Zarge - an dem dem Torblatt zugewandten Kantenbereich eine Abbiegung mit einer Aufnahmenut für eine an dem zugewandten Seitenbereich des Torblattes angreifende Dichtung vorgesehen sein.

Diese und weitere Ausbildungen der Erfindung ergeben sich aus Unteransprüchen, insbesondere im Zusammenhang mit dem in der Zeichnung wiedergegebenen Ausführungsbeispiel, dessen nachstehende Beschreibung die Erfindung näher erläutert. Es zeigen
- Figur 1: eine Seitenansicht aus der Ebene des Torblattes auf einen vertikalen Zargenholm;
- Figur 2: eine demgegenüber um 90° gedrehte Ansicht aus dem Innenraum der die Toröffnung aufweisenden Wandung auf den Bereich der vertikalen Seitenzarge mit den in den Innenraum hineinragenden Ausdrückungen;
- Figur 3: einen Längsausschnitt gemäß Figur 2;
- Figur 4: eine demgegenüber um 90° geschwenkte Seitenansicht aus der Torblattebene dieses Zargenabschnittes;
- Figur 5: einen Schnitt gemäß der Linie V-V in Figur 3 mit Torblatt, an diesem angeordneter Fangklinkeneinrichtung und Führungsschieneneinrichtung in diesem vertikalen Zargenbereich.
- Figur 6: eine perspektivische Ansicht eines Torblattabschnittes;
- Figur 7: eine Seitenansicht aus der Ebene des Torblattes auf eine zweite Ausführungsform eines vertikalen Zargenholms;
- Figur 8: eine demgegenüber um 90° gedrehte Ansicht aus dem Innenraum der die Toröffnung aufweisenden Wandung auf den Bereich der vertikalen Seitenzarge mit dem in den Innenraum hineinragenden Profil;
- Figur 9: einen Längsausschnitt gemäß Figur 8;
- Figur 10: eine demgegenüber um 90° geschwenkte Seitenansicht ausder Torblattebene dieses Zargenabschnittes und;
- Figur 11: eine Draufsicht auf das Tor gemäß Figur 6.

Die Figuren 1 und 2 zeigen jeweils einen der beiden etwa vertikal verlaufenden Zargenholme 2 einer ansonsten nicht weiter dargestellten, an dem Innenwandbereich der Toröffnung angeschlagenen Zarge. Figur 1 zeigt dabei eine Ansicht in Ebene der Maueröffnung auf einen vor dieser angeordneten Zargenholm 2 mit bereichsweise angedeuteter Führungsschieneneinrichtung 3, während Figur 2 eine demgegenüber um 90° im Gegenuhrzeigersinn geschwenkte Seitenansicht auf den von der Innenwandberandung der Toröffnung abgewandten Zargenholm wiedergibt. Figur 1 zeigt somit eine außenseitige Seitenansicht des von der Innenwandberandung des montierten Zargenholmes abragenden Schenkels 5 und Figur 2 eine innenseitige Ansicht auf den Schenkel 4 des winkelförmigen Zargenholms 2, der in nachstehend näher beschriebener Weise als Fangschiene mit Ausdrückungen 10 versehen ist.

Das Torblatt 1 - in Figur 5 hinsichtlich seines seitlichen Randbereiches gegenüber dem einen der beiden seitlichen vertikalen Zargenholme 2 dargestellt - trägt abragend von seinem seitlichen Randbereich eine insgesamt mit 8 bezeichnete Fangklinkeneinrichtung und ist in nicht dargestellter Weise an seiner randseitigen Innenfläche mit Halterungen für Rollen versehen, die in eine Führungsschieneneinrichtung 3 in Richtung der Torblattbewegung zwischen der Öffnungs- und der Schließlage beweglich eingesetzt sind, von der - Figur 5 - lediglich im Querschnitt der etwa vertikal verlaufende Bereich angedeutet ist.

Jeder Zargenholm 2 ist generell als Winkelprofil ausgebildet, das einen ersten, eine Fangschiene bildenden Schenkel 4 und einen weiteren Schenkel 5 aufweist, an dessen dem Schenkel 4 abgewandten Randbereich der vertikale Verlauf der Führungsschieneneinrichtung 3 festgelegt ist. Der Schenkel 4 dient der Befestigung des Zargenholmes an der Innenwandberandung der Toröffnung, d.h. er liegt an dieser Wandung an. Der andere Schenkel steht demnach etwa senkrecht von dieser die Toröffnung aufweisenden Wandung ab.

Die Fangklinkeneinrichtung 8 weist eine Fangklinke 9 auf, die dem Schenkel 4, d.h. dessen von der Anlagefläche an der Innenwandungsberandung der Toröffnung abgewandten Seite zugewandt ist und in nicht näher dargestellter Weise, d.h. nach beliebiger Technik, in Fangfalle, d.h. bei Schlaffwerden eines nicht dargestellten, an der Unterseite des Torblattes angreifenden Seiles oder dgl. auf den Schenkel 4 zu verfahren wird.

Der Schenkel 4 des Zargeholms 2 weist in Holmlängsrichtung aufeinanderfolgende Ausdrückungen 10 auf, die der Klinke zugewandt sind. Diese Ausdrückungen werden gewonnen durch eine Durchtrennung des Zargenwerkstoffes im Bereich des Schenkel 4 etwa senkrecht zur Holmlängsrichtung und durch taschenförmige Ausbuchtungen 12, die sich jeweils an die Durchtrennung nach unten hin anschließen. Es entsteht somit eine aus dem flachen Schenkel 4 des Zargenholmes von der Innenwandberandung der Toröffnung abgewandt gelegende Berandung 11 als oberes Ende der taschenförmigen Ausbuchtung 12, welche Berandung 11 durch die Durchtrennung des Schenkelwerkstoffs gebildet und definiert ist. An dieser Berandung schlägt die Fangklinke 9 in nicht näher dargestellter Weise an, wenn sie in die Fangstellung verfahren wird. Welche Ausdrückung 10 bzw. Berandung 11 als Anschlag für die Fangklinke 9 dient, hängt von der Torblattstellung bei Auslösen des Fangfalles ab.

Wie Figur 5 erkennen läßt, zeigt die Berandung 11 zusammen mit der nicht verformten Schenkelseite des Zargenholms 2 die Form eines Trapezes, wobei die im Bereich der Berandung 11 gelegene kürzere Trapezseite 13 bogenförmig in die Trapezschenkel übergeht. Es entsteht auf diese Weise eine etwa horizontal verlaufende Berandung, die einen gewissen Teilbereich der Breite des Schenkels 4 des Zargenholmes 2 übergreift, so daß auch seitliche Versetzbewegungen des Torblattes über seine Rollen innerhalb der Führungseinrichtung 3 einen sicheren Eingriff der Fangklinke 9 für den Fangfall nicht beeinträchtigen.

Wie aus Figur 4 ersichtlich, zeigt ein Schnitt nach der Linie IV-IV in Figur 3 im Breitenmittelbereich der Ausdrückungen 10 jeweils eine dreieckige Fläche 14, die durch die taschenförmige Ausbuchtung 12 und das nicht verformte Schenkelmaterial aufgespannt ist. Sorgt man dafür, daß die Fangklinke mit einer leicht nach unten auf die Zarge hin weisenden Anschlagkante versehen ist, ergibt sich eine Kraftkomponente der Fangklinkeneinrichtung 8 und damit des Torblattes 1 auf den Schenkel 4 der Zarge hin, so daß ein Abgleiten und/oder eine unliebsame Belastung der Führungseinrichtung vermieden wird bzw. werden.

Wie insbesondere Figur 3 erkennen läßt, ist die in Holmlängsrichtung aufeinanderfolgende Reihe von Auswölbungen 10 an den Stellen unterbrochen, und zwar insbesondere durch Aussparung einer Ausdrückung, an denen der Schenkel 4 des Zargenholmes 2 mittels nicht dargestellter, entsprechende Öffnungen 16 im Schenkel 4 des Zargenholmes 2 durchgreifender Schraubbolzen an der Innenwandungsberandung der Toröffnung festgelegt ist.

Das Ausführungsbeispiel weist an dem Seitenkantenbereich des Schenkels 4 des Zargenholmes 2, der dessen Schenkel 5 abgewandt ist, noch eine Abbiegung 6 auf, an deren freien Ende eine Aufnahmenut 7 für die Festlegung einer nicht dargestellten Dichtung ausgebildet ist, die im Schließzustand an der Außenfläche des Torblattes 1 angreift. Die Fangklinkeneinrichtung 8 ist seitlich des Torblattes 1 derart angeordnet, daß sie zumindest bereichsweise in den zwischen den Schenkeln 4 und 5 des Zargenholms aufgespannten Dreieckraum 15 eingreift. Dadurch ergibt sich eine geschützte und raumsparende Anordnung für die Fangklinkeneinrichtung.

In den Figuren 6 bis 11 ist eine zweite Ausführungsform eines Tores dargestellt, wobei gleiche Bauteile mit gleichen Bezugszeichen der Figuren 1 bis 5 bezeichnet sind.

Bei dem Tor gemäß den Figuren 6 bis 11 weist der Schenkel 4 des Zargenholms 2 ein in Richtung auf das Torblatt 1 hervorstehendes U-förmig ausgebildetes Profil 31 auf. Dieses Profil 31 besteht demzufolge aus zwei parallel zur Flächennormalen des Torblattes 1 verlaufenden Schenkeln 32 und 33 sowie einem die Schenkel 32 und 33 verbindenden Steg 34. Der Steg 34 verläuft demzufolge parallel zur Oberfläche des Torblattes 1 oder anders ausgedrückt senkrecht zur Flächennormalen des Torblattes 1.

In dem Steg 34 sind die Öffnungen 30 angeordnet, welche rechteckig ausgebildet sind, wobei die Ecken der Öffnungen 30 abgerundet sind.

Die Öffnungen 30 sind im wesentlichen in gleichmäßigem Abstand zueinander im Profil 31 des Zargenholms 2 angeordnet, wobei deren gleichmäßige Beabstandung nur in den Bereichen unterbrochen ist, in denen Bohrungen 16 vorhanden sind, in welche entsprechende Befestigungselemente, beispielsweise Schrauben einsteckbar sind, die der Befestigung des Zargenholms 2 am Gebäude 20 dienen. Im Bereich der Bohrungen 16 ist vorgesehen, daß das Profil 31 derart unterbrochen ist, daß der Schenkel 4 des Zargenholms 2 mit seiner gesamten Fläche im Bereich der Bohrung 16 am Mauerwerk des Gebäudes 20 anliegt.

Wie insbesondere Figur 6 zeigt, weist der Schenkel 4 in seinem Seitenkantenbereich, nämlich in dem Bereich, der dem Schenkel 5 des Zargenholms abgewandt ist, eine Abbiegung 6 auf, an deren freien Ende eine Aufnahmenut 7 für die Festlegung einer Dichtung 25 ausgebildet ist, die im Schließzustand an der Außenfläche des Torblattes 1 anliegt. Die Fangklinkeneinrichtung 8 ist seitlich des Torblattes 1 derart angeordnet, daß sie zumindest bereichsweise in den zwischen den Schenkeln 4 und 5 des Zargenholms 2 aufgespannten Dreieckraum eingreift. Dadurch ergibt sich eine geschützte und raumsparende Anordnung für die Fangklinkeneinrichtung 8.

## Patentansprüche

1. Tor mit einem etwa vertikal bzw. über Kopf bewegbaren Torblatt (1), insbesondere Deckengliedertor, Rolltor, Hubtor oder dgl., mit einer vertikal verlaufende Zargenholme (2) aufweisenden Zarge, die im Innenrandbereich der mit dem Torblatt (1) zu verschließenden Toröffnung festgelegt ist, mit einer Führungsschieneneinrichtung (3), in die an dem Torblatt (1) an dessen Innenseite abragend angeordnete Rollen in Schienenlängsrichtung versetzbar eingreifen, und mit einer an wenigstens einer Seite des Torblattes (1) an diesem festgelegten Fangklinkeneinrichtung (8), deren Fangklinke (9) etwa in einer senkrecht zur Ebene des Torblattes (1) verlaufenden Bewegungsebene ausfahrbar ist, wenn das Torblatt (1) haltende Seile oder dgl. durch Ausfall der Haltefunktion schlaff werden, wodurch die Fangklinke (9) in eine der Eingriffsausbildungen (10) eingreift, die in dem eine Fangschiene bildenden, der jeweiligen Fangklinkeneinrichtung (8) zugewandten Bereich (4) des an dem Innenrandbereich der Toröffnung festzulegenden Zargenholms (2) über zumindest einen größeren Teil der Längserstreckung aufeinanderfolgend ausgeformt sind,
**dadurch gekennzeichnet,**
daß der die Eingriffsausbildungen (10) aufweisende Bereich (4) selbst an dem Innenrandbereich der Toröffnung anliegend festzulegen ist und die Eingriffsausbildungen durch Ausdrückungen (10) aus diesem Anlagebereich heraus mit nach oben gerichteter Berandung (11) für den Anschlag der ausgefahrenen Fangklinke (9) ausgeformt sind.

2. Tor nach Anspruch 1,
**dadurch gekennzeichnet,**
daß der Zargenholm (2) zwei etwa rechtwinklig zueinander verlaufende Schenkel (4, 5) aufweist, deren einer die Fangschiene (4) bildet und an deren anderem, von der Innenwandberandung der Toröffnung abragenden Schenkel (5) die Führungsschieneneinrichtung (3) befestigt ist.

3. Tor nach einem der Ansprüche 1 oder 2,
**dadurch gekennzeichnet**,
daß die Ausdrückungen (10) jeweils durch eine etwa senkrecht zur Zargenholmlängsrichtung geführte Durchtrennung des Zargenwerkstoffes und eine in Zargenholmlängsrichtung nach unten gesehen taschenförmige Ausbuchtung (12) in Richtung abgewandt von der Innenwandungsberandung der Toröffnung, an der der Zargenholm (2) zu befestigen ist, gebildet sind.

4. Tor nach Anspruch 3,
**dadurch gekennzeichnet**,
daß die in Zargenholmlängsrichtung nach oben weisende Trennkante (11) der jeweiligen Ausbuchtung (12) einen etwa trapezförmigen Verlauf - insbesondere mit abgerundeten Ecken zwischen der kürzeren (13) der beiden parallelen Trapezseiten und den Trapezschenkeln - aufweist.

5. Tor nach Anspruch 3,
**dadurch gekennzeichnet**,
daß die in Zargenholmlängsrichtung nach oben weisende Trennkante (11) der jeweiligen Ausbuchtung einen etwa kreisbogenförmigen Verlauf aufweist.

6. Tor nach einem der Ansprüche 3 bis 5,
**dadurch gekennzeichnet**,
daß der in Zargenholmlängsrichtung gesehene Mittelschnitt durch die Ausbuchtungen (12) mit dem diese umgebenden nicht ausgebuchteten Zargenverlauf jeweils eine etwa dreieckige Fläche (14) einschließt.

7. Tor mit einem etwa vertikal bzw. über Kopf bewegbaren Torblatt (1), insbesondere Deckengliedertor, Rolltor, Hubtor oder dgl., mit einer vertikal verlaufende Zargenholme (2) aufweisenden Zarge, die im Innenrandbereich der mit dem Torblatt (1) zu verschließenden Toröffnung festgelegt ist, mit einer Führungsschieneneinrichtung (3), in die an dem Torblatt (1) an dessen Innenseite abragend angeordnete Rollen in Schienenlängsrichtung versetzbar eingreifen, und mit einer an wenigstens einer Seite des Torblattes (1) an diesem festgelegten Fangklinkeneinrichtung (8), deren Fangklinke (9) etwa in einer senkrecht zur Ebene des Torblattes (1) verlaufenden Bewegungsebene ausfahrbar ist, wenn das Torblatt (1) haltende Seile oder dgl. durch Ausfall der Haltefunktion schlaff werden, wodurch die Fangklinke (9) in eine der Eingriffsausbildungen (10) eingreift, die in dem eine Fangschiene bildenden, der jeweiligen Fangklinkeneinrichtung (8) zugewandten Bereich (4) des an dem Innenrandbereich der Toröffnung festzulegenden Zargenholms (2) über zumindest einen größeren Teil der Längserstreckung aufeinanderfolgend ausgeformt sind, wobei an dem Zargenholm (2) die zugeordnete Führungsschieneneinrichtung (3) festgelegt ist,
**dadurch gekennzeichnet**,
daß der Zargenrahmen (2) zwei etwa rechtwinklig zueinander verlaufende Schenkel (4, 5) aufweist, deren einer unmittelbar an dem Innenrandbereich der Toröffnung feszulegende die Fangschiene bildet und an deren anderem von der Innenwandberandung der Toröffnung abragenden Schenkel (5) die zugeordnete Führungsschieneneinrichtung (3) befestigt ist, daß die Eingriffsausbildungen als Öffnungen (30) ausgebildet sind, die in einem Steg eines im wesentlichen U-förmig ausgebileten Profils (31) angeordnet sind, das als aus dem unmittelbar an dem Innenrandbereich der Toröffnung festzulegenden Schenkel (4) in Richtung auf das Torblatt (1) hervorstehende Auswölbung ausgebildet ist, und daß der Steg des Profils (31) von dem Innenwandbereich der Toröffnung nur einen Bruchteil des jeweiligen Abstandes aufweist, den die diesem Innenrandbereich zugewandte Kante der Führungsschieneneinrichtung (3) einnimmt.

8. Tor nach Anspruch 7,
**dadurch gekennzeichnet**,
daß die Öffnungen (30) rechteckig ausgebildet sind.

9. Tor nach Anspruch 7 oder 8,
**dadurch gekennzeichnet,**
daß die Öffnungen (30) in gleichmäßigem Abstand zueinander im Profil (31) des Zargenholms (2) angeordnet sind.

10. Tor nach einem der Ansprüche 1 bis 9,
**dadurch gekennzeichnet,**
daß der die Fangschiene bildende Bereich (4) des Zargenholms (2) in seinem dem Torblatt (1) zugewandten Kantenbereich eine Abbiegung (6) mit einer Aufnahmenut (7) für eine an dem zugewandten Seitenbereich des Torblattes (1) angreifende Dichtung aufweist.

11. Tor nach einem der Ansprüche 2 bis 10,
**dadurch gekennzeichnet,**
daß die Fangklinkeneinrichtung (8) an dem in der Schließlage befindlichen Torblatt (1) zumindest bereichsweise in den von den Schenkeln (4, 5) des Zargenholmes (2) aufgespannten Dreieckraum (15) hineinragend angeordnet ist.

12. Tor nach einem der Ansprüche 1 bis 11,
**dadurch gekennzeichnet,**
daß die Fangklinke (9) der Fangklinkeneinrichtung (8) in der ausgefahrenen Fangstellung eine zum Zargenholm (2) hin und leicht nach unten gerichtete Anschlagkante aufweist.

13. Tor nach einem der Ansprüche 1 bis 12,
**dadurch gekennzeichnet,**
daß die gleichmäßige Beabstandung der in Zargenholmlängsrichtung aufeinanderfolgenden Eingriffsausbildungen (10) Unterbrechungen für das Einbringen von Öffnungen (16) für die Durchführung von Befestigungsbolzen in die Innenrandwandung der Toröffnung aufweist, insbesondere jeweils in der Größenordnung der Aussparung einer Eingriffsausbildung (10).

## Claims

1. A door with an approximately vertically, or overhead-movable door leaf (1), especially a sectional up-and-over door, a roller door, a lifting door or similar, with a frame which has a vertical-running frame spar (2), which is fixed in the inner edge area of the door opening which is to be closed by the door leaf (1), with a guide rail mechanism (3) into which rollers arranged projecting on the inside of the door leaf (1) are displaceably engaged in the rail's longitudinal direction, and also with a catching latch apparatus (8) fixed to this on at least one side of the door leaf (1), the catching latch (9) of this catching latch mechanism being extendable in a plane of movement approximately perpendicular to the plane of the door leaf (1), when the cords, or similar, which hold the door leaf (1) become slack on losing their holding function, whereupon the catching latch (9) engages in one of the engagement formations (10) which are formed sequentially in the area (4), which forms a catching rail, facing the respective catching latch apparatus (8), of the frame spar (2) which is to be fixed on the inner edge area of the door opening, over at least a greater part of the longitudinal extent, characterised in that the area (4) which has the engagement formations (10) itself is to be fixed adjacent to the interior edge area of the door opening and the engagement formations are formed by pressed-out portions (10) outwards from this contact surface with a boundary (11) directed upwards as a detent for the extended catching latch (9).

2. A door according to claim 1, characterised in that the frame spar (2) has two limbs (4,5) which run at approximately right angles to one another, of which one forms the catching rail (4) with the guide rail apparatus (3) being attached to the other limb (5), projecting downwards from the inner wall edge area of the door opening.

3. A door according to one of claims 1 or 2, characterised in that the pressings (10) are each formed by a penetration of the frame material extending approximately perpendicular to the frame spar's longitudinal direction, and a pocket-shaped bulge (12) downwards when viewed in the frame spar longitudinal directions, facing away from the inner wall edge area of the door opening to which the frame spar (2) is to be attached.

4. A door according to claim 3, characterised in that the upward-facing separating edge (11) of the respective bulge (12), in the frame spar's longitudinal direction, has an approximately trapezoidal course - especially with rounded corners between the shorter (13) of the two parallel trapezoidal sides and the trapezoidal limbs.

5. A door according to claim 3, characterised in that the upward-facing separating edge (11) of the respective bulge (12), in the frame spar's longitudinal direction, has an approximately circular course.

6. A door according to one of claims 3 to 5, characterised in that seen from the frame spar's longitudinal direction, the cross-section through the bulges (12) with the non-recessed course of the spar which surrounds this in each case includes an approximately triangular surface (14).

7. A door with an approximately vertically, or overhead-movable door leaf (1), especially a sectional up and over door, a roller door, a lifting door or similar, with a frame which has a vertical-running frame spar (2), which is fixed in the inner edge area of the door opening which is to be closed by the door leaf (1), with a guide roll mechanism (3) into which rollers arranged projecting on the inside of the door leaf (1) are displaceably engaged in the rail's longitudinal direction, and also with a catching latch apparatus (8) fixed to this on at least one side of the door leaf (1), the catching latch (9) of this catching latch mechanism being extendable in a plane of movement approximately perpendicular to the plane of the door leaf (1), when the cords, or similar, which hold the door leaf (1) become slack on losing their holding function, whereupon the catching latch (9) engages in one of the engagement formations (10) which are formed sequentially in an area (4), which forms a catching rail, facing the respective catching latch apparatus (8), of the frame spar (2) which is to be fixed on the inner edge area of the door opening, over at least a greater part of the longitudinal extent, wherein the assigned guide rail apparatus (3) is fixed on the frame spar (2), characterised in that the frame (2) has two limbs (4,5) which run approximately at right angles to one another, one of which is to be fixed directly to the inner edge area of the door opening and forms the catching rail, and the assigned guide rail apparatus (3) being attached to the other limb (5), projecting downwards from the inner wall edge area of the door opening, that the engagement formations are designed as openings (30), which are arranged in a web of a substantially U-shaped profile (31) which is constructed from the limb which is to be fixed directly to the inner edge area of the door opening directed towards the bulge projecting from the door leaf (1), and that the web of the profile (31) from the inner wall area of the door opening only has a fraction of the respective distance occupied by the edge of the guide rail apparatus (3) which faces this inner wall area.

8. A door according to claim 7, characterised in that the openings (30) are rectangular.

9. A door according to claim 7 or 8, characterised in that the openings (30) are disposed equidistant from one another in the profile (31) of the frame spar (2).

10. A door according to one of claims 1 to 9, characterised in that the area (4) of the frame spar (2) which forms the catching rail has a bent area (6) in its edge area facing the door leaf (1) with a receiving groove (7) for a seal which acts on the facing side area of the the door leaf (1).

11. A door according to one of claims 2 to 10, characterised in that the catching latch apparatus (8) on the door leaf (1) in its closed position is disposed projecting at least in some areas into the three-sided space (15) spread out by the limbs (4,5) of the frame spar (2).

12. A door according to one of claims 1 to 11, characterised in that the catching latch (9) of the catching latch apparatus (8) has a detent edge in its extended catching state, directed towards the frame spar (2) and slightly downwards.

13. A door according to one of claims 1 to 12, characterised in that the equal spacing of the engagement formations (10), sequentially in the longitudinal direction of the frame spar, has interruptions for the inclusion of openings (16) for the penetration of attachment bolts into the inner wall area of the door opening, especially each being the same size as a recess of an engagement formation (10).

## Revendications

1. Porte possédant un panneau (1) mobile verticalement c'est-à-dire par la tête, en particulier porte à éléments en plafond, porte roulante, porte levante ou analogue, dans laquelle :
• une huisserie comporte des montants verticaux (2) fixée dans la zone du bord intérieur de l'ouverture de porte que doit obturer le panneau (1) de porte,
• des galets montés sur le panneau (1) en saillie sur la face interne de celui-ci sont engagés dans un dispositif à rail de guidage (3) à l'intérieur duquel ils peuvent se déplacer selon la direction du rail,
• sur au moins un côté du panneau (1) est fixé un dispositif à cliquet d'arrêt (8) dont le cliquet (9) peut se déplacer dans un plan perpendiculaire à celui du panneau (1) de porte, quand les câbles ou organes analogues retenant le panneau (1) deviennent mou par perte de leur fonction de maintien, le cliquet d'arrêt (9) venant alors s'engager dans une des configurations de prise (10) formées dans la zone (4) constituant un rail d'arrêt, qui est située en face du dispositif (8) et qui appartient au montant d'huisserie (2) correspondant fixé sur la zone du bord interne de l'ouverture de porte, ces configurations de prise se succédant sur au moins une grande partie de la longueur du montant (2),
caractérisée en ce que
la zone (4) où se trouvent les configurations de prise (10) est elle-même fixée en appui sur la zone marginale interne de l'ouverture de porte et les configurations sont des parties repoussées (10) par rapport à la zone d'appui et dont les bordures (11) dirigées vers le haut sont formées pour servir de butées au cliquet d'arrêt (9) sorti.

2. Porte selon la revendication 1,
caractérisée en ce que
le montant d'huisserie (2) a deux ailes (4, 5) sensiblement à angle droit, dont l'une constitue le rail d'arrêt (4) tandis que le dispositif à rail de guidage (3) est fixé sur l'autre aile (5) faisant saillie sur le bord de la paroi interne de l'ouverture de porte.

3. Porte selon la revendication 1 ou 2,
caractérisée en ce que
les parties repoussées (10) sont constituées chacune par une section effectuée à peu près perpendiculairement à la direction longitudinale du montant, dans le matériau constituant celui-ci et par une partie emboutie (12) ayant selon la direction longitudinale du montant la forme d'une poche dirigée vers le bas et s'écartant du bord de la paroi interne de l'ouverture de porte sur lequel est fixé le montant d'huisserie (2).

4. Porte selon la revendication 3,
caractérisée en ce que
le bord coupé (11) dirigé vers le haut du montant que présente chaque partie emboutie (12) a sensiblement la forme d'un trapèze dont les angles entre sa petite base (13) et ses côtés obliques sont arrondis.

5. Porte selon la revendication 3,
caractérisée en ce que
le bord coupé (11) dirigé vers le haut du montant d'huisserie, que présente chaque partie emboutie, a un tracé sensiblement en arc de cercle.

6. Porte selon une des revendications 3 à 5,
caractérisée en ce qu'
une coupe médiane effectuée selon la direction longitudinale du montant dans les parties embouties (12) fait apparaître que chacune d'elle dessine, avec la partie non emboutie du montant, une surface (14) à peu près triangulaire.

7. Porte possédant un panneau (1) mobile verticalement c'est-à-dire par la tête, en particulier porte à éléments en plafond, porte roulante, porte levante ou analogue, dans laquelle :
• une huisserie comporte des montants verticaux (2) fixés dans la zone du bord intérieur de l'ouverture de porte que doit obturer le panneau (1),
• des galets montés sur le panneau (1) en saillie sur la face interne de celui-ci, sont engagés dans un dispositif à rail de guidage (3) à l'intérieur duquel ils peuvent se déplacer selon la direction du rail,
• sur au moins un côté du panneau (1) est fixé un dispositif à cliquet d'arrêt (8) dont le cliquet (9) peut se déplacer dans un plan perpendiculaire à celui du panneau (1) de porte, le dispositif à rail de guidage (3) étant fixé au montant (2) auquel il est associé
caractérisée en ce que
le montant d'huisserie (2) a deux ailes (4, 5) sensiblement à angle droit, dont l'une, à fixer directement sur le bord interne de l'ouverture de porte, constitue le rail d'arrêt tandis que le dispositif à rail de guidage (3) associé est fixé sur l'autre aile (5) faisant saillie sur la paroi interne de l'ouverture de porte, les configurations de prise étant constituées par des ouvertures (30) pratiquées dans la barrette d'un profilé (31) à section en forme d'U, constitué par un bombement effectué en direction du panneau (1) sur l'aile (4) à fixer directement sur la zone marginale interne de l'ouverture de porte, cette barrette n'étant espacée de cette zone que d'une fraction de la distance entre cette zone et le bord du dispositif à rail de guidage (3) situé en face de la zone.

8. Porte selon la revendication 7,
caractérisée en ce que
les ouvertures (30) sont rectangulaires.

9. Porte selon les revendications 7 ou 8,
caractérisée en ce que
les ouvertures (30) sont espacées régulièrement sur le profilé (31) du montant d'huisserie (2).

10. Porte selon une des revendications 1 à 9,
caractérisée en ce que
la zone (4) du montant (2) formant rail d'arrêt présente, vers son bord proche du panneau (1), une partie pliée (6) comportant une rainure d'accueil (7) pour recevoir un joint d'étanchéité en prise avec la zone latérale qui lui fait face dans le panneau (1).

11. Porte selon une des revendications 2 à 10,
caractérisée en ce que
le dispositif à cliquet d'arrêt (8) lorsque le panneau (1) est en position de fermeture, pénètre au moins en partie dans l'espace triangulaire délimité par les ailes (4, 5) du montant d'huisserie (2).

12. Porte selon une quelconque des revendications 1 à 11,
caractérisée en ce que
le cliquet d'arrêt (9) du dispositif d'arrêt (8) présente, dans la position sortie de prise, une arête de butée sur l'huisserie et dirigé légèrement vers le bas.

13. Porte selon une quelconque des revendications 1 à 12,
caractérisée en ce que
l'espacement régulier des configurations de prise (10) se succédant dans le montant (2) selon la direction longitudinale de celui-ci, présente des interruptions correspondant à la réalisation d'ouverture (16) de passage de vis de fixation dans le bord de la paroi interne de l'ouverture de porte, chaque ouverture ayant en particulier l'ordre de grandeur de l'évidement d'une configuration de prise (10).
